# EUROPÄISCHE PATENTSCHRIFT

(11) **EP 0 959 972 B1**
(45) Veröffentlichungstag und Bekanntmachung des Hinweises auf die Patenterteilung: **29.08.2001**
(21) Anmeldenummer: 97954729.6
(22) Anmeldetag: 09.12.1997
(51) Int. Cl.: A63H 11/18

(54) **MECHANISCHE TIERNACHBILDUNG**
MECHANICAL MODEL OF AN ANIMAL
MODELE MECANIQUE D'UN ANIMAL

(30) Priorität: 06.02.1997 DE 19704515
(43) Veröffentlichungstag der Anmeldung: 01.12.1999
(73) Patentinhaber: Stadlbauer, Andreas, 5061 Elsbethen (AT)
(72) Erfinder: Stadlbauer, Andreas, 5061 Elsbethen (AT)
(74) Vertreter: Zeitler & Dickel
(86) Internationale Anmeldenummer: EP9706869
(87) Internationale Veröffentlichungsnummer: WO9834702

(56) Entgegenhaltungen:
- DE-A- 4 333 866
- DE-U- 9 013 042
- US-A- 4 629 440

## Beschreibung

Die Erfindung betrifft eine mechanische Tiernachbildung gemäß dem Oberbegriff des Anspruchs 1.

Es sind mechanische Tiernachbildungen und insbesondere mechanische Hunde bekannt, deren Vorder- und Hinterläufe derart beweglich ausgeführt sind, daß eine Vorwärtsgeh-Aktion des mechanischen Hundes ausgeführt werden kann.

Aus der DE 43 33 866 A1 ist ein elektromechanisch angetriebener Bewegungs- und Gehmechanismus als Basis für die Herstellung gehfähiger menschen- und tierähnlicher Nachbildungen bekannt. Hierbei wird mittels eines roboterarmähnlichen Aufbaus durch eine Serienschaltung mehrerer Servomotoren ein Hüft- oder Schultergelenk mit seinen drei Freiheitsgraden nachgebildet. Diese Anordnung hat jedoch den Nachteil, daß sie mechanisch kompliziert und aufwendig ist. Ferner erfordert die Realisation einer Vorwärtsbewegung durch die nahezu naturgetreue Nachbildung des Hüftgelenks ein dynamisches Gleichgewicht, mit entsprechend schwieriger und rechenintensiver Ansteuerung der Servomotoren aller Beine, um ein Umkippen der Tiernachbildung zu verhindern.

Der Erfindung liegt die Aufgabe zugrunde, eine mechanische Tiernachbildung der o.g. Art zu schaffen, welche durch weitere Zusatzfunktionen den Spielwert der mechanischen Tiernachbildung erheblich erhöht.

Diese Aufgabe wird erfindungsgemäß durch die in Anspruch 1 aufgeführten Merkmale gelöst. Vorteilhafte Ausgestaltungen hiervon sind in den weiteren Ansprüchen beschrieben.

Aufgrund des erfindungsgemäß vorgesehenen Merkmals, daß erster und zweiter Antriebsmechanismus in einem Torso der Tiernachbildung starr zueinander gelagert sind, ergibt sich der Vorteil, daß die von realen Tieren bzw. Hunden ausgeführten Aktionen mit der mechanischen Tiernachbildung entsprechend nachgeahmt bzw. nachgespielt werden können. Hierbei ist insbesondere von Vorteil, daß durch zwei gegeneinander verkippte Drehachsen an einem Hinterlauf ein "Bein-chenheben" mit entsprechendem Lösen des Tieres nachgeahmt werden kann. Dieses Lösen führt ein Hund beispielsweise zur Geruchsmarkierung seines Reviers aus. Ferner erzielt man mit der erfindungsgemäßen Anordnung den Vorteil einer besonders einfachen mechanischen Konstruktion mit entsprechend vereinfachter Ansteuerung des Mechanismus wahlweise für eine Vorwärtsbewegung der Tiernachbildung mit statischem Gleichgewicht oder für eine Nachahmung des Lösens der Tiernachbildung mit entsprechendem "Beinchenheben", ohne ein Umkippen der Tiemachbildung.

Die Funktion "sich lösender Hund" kann dabei besonders realistisch dadurch nachgeahmt werden, daß der Winkel zwischen den beiden Drehachsen 90° beträgt. Dies führt zu einem im wesentlichen seitlichen Wegstrecken des entsprechenden Hinterlaufes.

Eine mechanisch einfache und funktionssichere Bewegung des Hinterlaufes mit zwei Drehpunkten wird dadurch erzielt, daß der zweite Antriebsmechanismus eine von diesem drehend betätigte Scheibe mit einer ersten Nockenkurve aufweist. In diese greift ein erster Nocken eines Ausgleichshebels ein, welcher an einem Drehpunkt gelagert ist und eine zweite Nockenkurve aufweist, in die ein zweiter Nocken eines Hebels greift, welcher den wenigstens einen Hinterlauf an dessen zweiten Drehpunkt anlenkt, so daß der Hebel bei Drehung der Scheibe den Hinterlauf um den zweiten Drehpunkt um einen von der ersten Nockenkurve vorbestimmten Winkel hin- und herdreht.

Für weitere Zusatzfunktionen der mechanischen Tiernachbildung ist in der ersten Getriebeeinheit des ersten Antriebsmechanismus eine zweite Antriebsachse vorgesehen, an welcher ein Betätigungsmittel befestigt ist und über einen Kopfhebel einen drehbaren Unterkiefer, eine bewegliche Zunge und/oder einen Blasebalg an einem Kopfteil betätigt.

Zweckmäßigerweise ist das Betätigungsmittel eine Drehscheibe mit wenigsten einer Erhebung, die mit einem Ende des Kopfhebels zusammenwirkt.

Für eine wahlweise Betätigung der ersten oder zweiten Antriebsachse der ersten Getriebeeinheit ist in dieser wenigstens eine axial in eine erste und eine zweite Position verschiebbare Welle mit wenigstens einem Zahnrad oder eine Welle mit wenigstens einem axial in eine erste oder zweite Position verschiebbarem Zahnrad vorgesehen, wobei das jeweilige Zahnrad in der ersten Position eine Antriebskraft auf die erste Antriebsachse und in der zweiten Position eine Antriebskraft auf die zweite Antriebsachse überträgt. Hierbei ist zweckmäßigerweise die Welle bzw. das Zahnrad mit einer Feder vorgespannt und gegen die Federkraft axial beweglich.

Für einen Übergang von einer Betätigung durch den ersten Antriebsmechanismus auf eine Betätigung durch den zweiten Antriebsmechanismus bei einer genau vorbestimmten Position der Vorder- und Hinterläufe ist vorzugsweise ein erster Schalter vorgesehen, welcher den zweiten Antriebs-mechanismus nach Anforderung durch eine Bedienungsperson automatisch aktiviert und den ersten Antriebsmechanismus deaktiviert.

Für einen stabilen Stand der Tiernachbildung auf drei Läufen, so daß beim Anheben des vierten Laufes die Tiernachbildung nicht umfällt, ist der erste Schalter derart positioniert, daß er automatisch in einer Stellung der Vorderläufe betätigbar ist, bei welcher der diagonal dem zu betätigenden Hinterlauf mit zweitem Drehpunkt gegenüberliegende Vorderlauf bezüglich der ersten Antriebsachse einen kürzeren vertikalen Abstand zum Boden hat als der andere Vorderlauf und der andere Hinterlauf.

Für eine entsprechend definierte Rückschaltung vom zweiten Antriebsmechanismus auf den ersten Antriebsmechanismus ist vorzugsweise ein zweiter Schalter vorgesehen, welcher den zweiten Antriebsmechanismus nach Anforderung durch eine Bedienungsperson automatisch deaktiviert und den ersten Antriebsmechanismus aktiviert.

Zweckmäßigerweise ist eine Bedienvorrichtung mit einem von einer Bedienungsperson betätigbaren Auswahlmittel vorgesehen, das eine Aufforderung für eine Betätigung des ersten Antriebsmechanismus oder des zweiten Antriebsmechanismus an den ersten und den zweiten Schalter weitergibt. Hierbei verbindet beispielsweise die Bedieneinrichtung das Auswahlmittel mit den Schaltern mittels elektrischer Leitungen. Das Auswahlmittel ist vorzugsweise ein Schalter mit drei Schaltpositionen, wobei eine erste Schaltposition die mechanische Tiernachbildung deaktiviert, eine zweite Schaltposition eine Anforderung für die Betätigung des ersten Antriebsmechanismus und eine dritte Schaltposition eine Anforderung für die Betätigung des zweiten Antriebsmechanismus weitergibt. Vorzugsweise umfaßt die Bedienvorrichtung einen Energiespeicher zur Energieversorgung von erstem und zweitem Antriebsmechanismus. Hierbei ist es besonders bevorzugt, daß der Energiespeicher wenigstens eine Batterie ist und die Bedieneinrichtung mittels elektrischer Leitungen den Energiespeicher mit den Schaltern und den Antriebsmechanismen verbindet.

Für eine realitätsnahe Bewegung der Vorderläufe sind diese an dem ersten Drehpunkt von der ersten Getriebeeinheit exzentrisch zu einer ersten Antriebsachse angelenkt, und sie sind ferner an einem dritten Drehpunkt, welcher vom ersten Drehpunkt beabstandet ist, drehbar und in Richtung einer Längsachse der Vorderläufe verschiebbar gelagert.

Für eine entsprechend synchrone Mitbewegung der Hinterläufe mit den Vorderläufen während der Funktion des Vorwärtsgehens ist vorzugsweise jeweils am ersten exzentrischen Drehpunkt eines jeden Vorderlaufes ein erster Hebel angeordnet, dessen anderes Ende jeweils drehbar mit einem zweiten Hebel verbunden ist, welcher am ersten Drehpunkt eines jeweiligen Hinterlaufes angeordnet ist.

Für eine einfache mechanische Realisation zur Steuerung des optimalen Aktivierungszeitpunktes des zweiten Antriebsmechanismus ist an einem der ersten Hebel ein Betätigungsmittel für einen ersten Schalter derart vorgesehen, daß der Schalter von dem Betätigungsmittel betätigbar ist, wenn der Vorderlauf, welcher dem zu betätigenden Hinterlauf mit zwei-tem Drehpunkt diagonal gegenüberliegt, bezüglich der ersten Antriebsachse einen kürzeren vertikalen Abstand zum Boden hat als der andere Vorderlauf und der andere Hinterlauf.

Zur Erzielung einer möglichst realistischen Nachahmung der Funktion des sich lösenden Hundes bzw. Tieres sind ein Flüssigkeitsbehälter und ein Flüssigkeitsschlauch vom Behälter zu einem Heck der Tiernachbildung vorgesehen, wobei eine vom zweiten Antriebsmechanismus wahlweise antreibbare Pumpe Flüssigkeit vom Behälter zum Heck fördert. Die Flüssigkeit tritt durch eine Öffnung an einem Flüssigkeitsschlauchende aus. Zweckmäßigerweise ist zur wahlweisen Betätigung der Hinterlaufausschwenkung oder der Flüssigkeitspumpe in dem zweiten Antriebsmechanismus eine zweite Getriebeeinheit mit einer axial in eine erste und eine zweite Position verschiebbaren Welle mit wenigstens einem Zahnrad oder eine Welle mit wenigstens einem axial in eine erste und eine zweite Position verschieblichen Zahnrad vorgesehen, wobei das jeweilige Zahnrad in der ersten Position eine Antriebskraft auf die Scheibe mit erster Nockenkurve und in der zweiten Position eine Antriebskraft auf einen Kolben der Flüssigkeitspumpe überträgt. Die Welle oder das Zahnrad sind dabei zweckmäßigerweise mit einer Feder vorgespannt und gegen die Federkraft axial beweglich.

Die Erfindung wird im folgenden anhand der Zeichnung näher erläutert. Diese zeigt in:
- Fig. 1: einen erfindungsgemäßen mechanischen Hund im Längsschnitt,
- Fig. 2: in teilweise geschnittener Draufsicht,
- Fig. 3: einen ersten Antriebsmechanismus in Seitenansicht,
- Fig. 4: im Schnitt entlang Linie I - I gemäß Fig. 3 und,
- Fig. 5: im Schnitt entlang Linie II - II gemäß Fig. 3,
- Fig. 6: einen zweiten Antriebsmechanismus mit Wasserspritzsystem in geschnittener Seitenansicht,
- Fig. 7a bis 7I: ein Nockenführungssystem für einen Hinterlauf des Hundes in schematischer Darstellung,
- Fig. 8: den zweiten Antriebsmechanismus gemäß Fig. 6 in Rückansicht, und
- Fig. 9: in geschnittener Aufsicht.

Der aus Fig. 1 und 2 ersichtliche mechanische Hund umfaßt in und an einem Gehäuse bzw. Torso 32 einen ersten Antriebsmechanismus 18, einen zweiten Antriebsmechanismus 30, Vorderläufe 10 und 11, Hinterläufe 12 und 13, ein Kopfteil 62 und ein Wassersystem mit Flüssigkeitsbehälter 88, Flüssigkeitsschlauch 90, Flüssigkeitspumpe 94 mit Kolben 102 und eine Austrittsöffnung 134.

Der erste Antriebsmechanismus 18 hat als Antrieb einen Elektromotor 24, welcher über ein nachfolgend unter Bezugnahme auf Fig. 4 und 5 näher erläutertes Getriebe wahlweise Vorderläufe 11 oder ein Betätigungsmittel 54 antreibt. Die Vorderläufe 11 werden dabei über eine erste Antriebswelle 22 (Fig. 2) und einen exzentrischen Drehpunkt 78 angetrieben und sind weiterhin an einem dritten Drehpunkt 76 drehbar und entlang der Achse des Vorderlaufes 11 verschiebbar gelagert. Beim Antrieb des Vorderlaufes 11 durch den Motor 24 über die erste Antriebseinheit 18 wird somit aufgrund des exzentrischen Drehpunkts 78 der Vorderlauf 11 abwechselnd angehoben und wieder abgesetzt. Der entsprechend gegenüberliegende Vorderlauf 10 (Fig. 2) wird entsprechend entgegengesetzt angehoben und abgesetzt. Durch die gleichzeitige Lagerung und Führung im dritten Drehpunkt 76 ergibt sich zusätzlich eine Vor- und Zurückbewegung der Vorderläufe 10 und 11. Auf diese Weise erhält der mechanische Hund einen gangartigen mechanischen Vortrieb.

Ebenfalls vom Antriebsmechanismus 18 wird das Betätigungsmittel 54 angetrieben. Hierbei wird vom Motor 24 über den ersten Antriebsmechanismus 18 entweder das Betätigungsmittel 54 oder die Vorderläufe 11, 10 angetrieben. Das Betätigungsmittel 54 ist in der dargestellten Ausführungsform eine Scheibe mit Erhöhungen 64, die bei Drehung der Scheibe 54 um die zweite Antriebsachse 52 nacheinander mit einem Ende 66 eines Kopfhebels 56 zusammenwirken. Dieser Kopfhebel 56 wird um einen Drehpunkt gedreht und betätigt dabei gleichzeitig eine mechanische Zunge 58 und einen Blasebalg 60. Der Blasebalg 60 wird zunächst zusammengedrückt und anschließend ruckartig losgelassen, wenn eine Erhebung 64 aus dem Eingriff mit dem Ende 66 des Kopfhebels 56 durch Drehung der Scheibe 54 kommt. Dabei wird Luft durch einen Geräuschkörper 108 und ein Geräuschmittel 110 gesaugt, so daß der mechanische Hund gleichzeitig mit der Zungenbewegung ein entsprechendes Geräusch bzw. einen vom Geräuschkörper 108 vorbestimmten Laut abgibt. Vorzugsweise simuliert der Geräuschkörper 108 ein Hundebellen.

Der erste Antriebsmechanismus 18 umfaßt ferner eine Getriebeeinheit 20 mit Wellen 106, wobei die Getriebeeinheit 20 später unter Bezugnahme auf Fig. 4 und 5 näher erläutert werden wird.

Die Vorderläufe 10 und 11 sind mit den entsprechend dahinter liegenden Hinterläufen 12 und 13 über einen Hebel 80 verbunden. Eine Seite des Hebels 80 greift in den exzentrischen Drehpunkt 78 eines Vorderlaufes 11, und das entsprechend andere Ende 82 des Hebels 80 wirkt über einen Anlenkpunkt 112 mit einem zweiten Hebel 84 zusammen, welcher über den Drehpunkt 14 des entsprechenden Hinterlaufes 13 diesen anlenkt. Bei der Bewegung der Vorderläufe 11, 10 durch den exzentrischen Antrieb 78 werden somit über Hebel 80 die entsprechenden Hinterläufe 12, 13 gleichzeitig mit den Vorderläufen 10, 11, aber entgegengesetzt zu diesen, um den Drehpunkt 14 gedreht.

Ferner weist der mechanische Hund, wie aus Fig. 1 und 2 ersichtlich, in seinem hinteren Teil einen zweiten Antriebsmechanismus 30 auf. Dieser zweite Antriebs-mechanismus 30 treibt wahlweise entweder die Flüssigkeitspumpe 94 oder über eine Scheibe 38 mit in Fig. 1 und 2 nicht zu sehender Nockenkurve den Hinterlauf 13 an. Der Hinterlauf 13 ist dazu zusätzlich zum Drehpunkt 14 an einem Drehpunkt 26 um eine Drehachse 28 drehbar gelagert. Wie sich insbesondere aus Fig. 2 ergibt, stehen die Drehachsen 16 und 28 der Drehpunkte 14 und 26 des Hinterlaufes 13 im wesentlichen senkrecht zueinander. Dies bedeutet, daß im normalen Gehbetrieb des mechanischen Hundes der Hinterlauf 13 durch die Anlenkung über den Hebel 80 um den Drehpunkt 14 herum vor- und zurückgeschwenkt wird. Zusätzlich kann jedoch der Hinterlauf 13 von dem zweiten Antriebsmechanismus 30 über die Scheibe 38 seitlich vom mechanischen Hund weg um die Drehachse 28 geschwenkt werden. Diese Schwenkbewegung erfolgt vorzugsweise dann, wenn die übrigen Läufe 10, 11 und 12 nicht bewegt werden, d.h. wenn kein Vorwärtsgeh-betrieb des mechanischen Hundes vorliegt. Dieses "Bein-chenheben" simuliert die Aktion eines echten Hundes, bei der er sich beispielsweise an einem Baumstamm löst. Dieses typische Verhalten beispielsweise von Hunden zur Geruchsmarkierung ihres Reviers ist somit über diese Funktion mit dem erfindungsgemäßen mechanischen Hund nachspiel- bzw. nachahmbar. Ist der Hinterlauf 13 um die Drehachse 28 ent-sprechend angehoben, betätigt der zweite Antriebs-mechanismus 30 den Kolben 102 der Flüssigkeitspumpe 94 und fördert Flüssigkeit aus dem Behälter 88 über den Flüssigkeitsschlauch 90 zu einem Auslaß bzw. Austritt 134 des Schlauches 90 am Heck 92 des mechanischen Hundes. Am Auslaß 134 tritt die Flüssigkeit aus, und der mechanische Hund zeigt naturgetreu die Aktion eines sich lösenden Hundes.

Die vom ersten Antriebsmechanismus 18 erzeugte Aktion des Vorwärtsgehens und die vom zweiten Antriebsmechanismus 30 angetriebene Funktion des sich lösenden Hundes wird dabei wahlweise ausgeführt, d.h. es ist entweder Antriebs-mechanismus 18 oder Antriebsmechanismus 30 in Aktion.

An einem Bedienelement kann eine Bedienungsperson entsprechend durch Betätigung eines Auswahlmittels die gewünschte Funktion, Vorwärtsgehen oder Lösen des Hundes, anfordern. Befindet sich der mechanische Hund in der Funktion Vorwärtsgehen und würde die Funktion "sich lösender Hund" sofort bei Umschalten des Betätigungsmittels durch den Bediener ausgelöst, könnte es vorkommen, daß die Vorderläufe 10, 11 und der Hinterlauf 12 eine derart ungünstige Position haben, daß beim Anheben des Hinterlaufs 13 der mechanische Hund umfallen würde. Um dies zu verhindern, wird die Funktion des sich lösenden Hundes nur bei einer bestimmten Stellung der Läufe 10, 11 und 12 ausgelöst. Die optimale Stellung der Läufe ist dabei derart, daß der dem sich anhebenden hinteren Lauf 13 diagonal gegenüberliegende Vorderlauf 10 einen horizontal geringeren Abstand zwischen Antriebsachse 22 und Boden hat als die übrigen Läufe 11 und 12. In diesem Zustand steht der mechanische Hund in einer stabilen Dreibeinlage.

Die Auslösung der Funktion des sich lösenden Hundes in der stabilen Dreibeinlage wird in der in Fig. 2 dargestellten Ausführungsform dadurch realisiert, daß ein Schalter 74 vorgesehen ist, welcher von einem Betätigungsmittel 86 am Hebel 80 zwischen dem Vorderlauf 10 und dem Hinterlauf 12 betätigt wird. Der Schalter 74 wird dabei, wie aus Fig. 2 ersichtlich, erst dann vom Betätigungsmittel 86 betätigt, wenn sich der Hebel 80 und damit der Vorderlauf 10 in ihrer vordersten Position befinden, während gleichzeitig die Läufe 11 und 12 in eine hintere Stellung geschwenkt sind. Letztere haben somit bzgl. der Antriebsachse 22 einen größeren vertikalen Abstand zum Boden als der Vorderlauf 10, so daß sich der mechanische Hund auf diesem abstützt.

Bei Anforderung der Funktion des sich lösenden Hundes während des Vorwärtsgehbetriebes läuft somit der Hund noch ein kleines Stück weiter, bis die entsprechende Stellung der Läufe 10, 11 und 12 eingestellt ist und das Betätigungsmittel 86 den Schalter 74 betätigt. Dieser löst dann den zweiten Antriebsmechanismus 30 aus und stoppt den ersten Antriebsmechanismus 18. Hierbei sind die Bedienungsvorrichtung und das Auswahlmittel an der Bedienungsvorrichtung derart mit den Antriebsmechanismen 18 und 30 und dem Schalter 74 verbunden, daß eine Umschaltung erst dann und nur dann erfolgt, wenn diese von der Bedienungsperson an der Bedienungsvorrichtung über das Auswahlmittel angefordert wurde. Solange dies nicht der Fall ist, betätigt zwar während des Vorwärtsgehens das Betätigungsmittel 86 ständig den Schalter 74, es kommt jedoch aufgrund einer entsprechenden elektrischen Schaltung nicht zu einer Auslösung des zweiten Antriebsmechanismus 30.

Wenn nun umgekehrt eine Bedienungsperson während der Funktion des sich lösenden Hundes mit angehobenem Hinterlauf 13 wieder die Funktion Vorwärtsgehen anfordert, wird ebenfalls nicht abrupt vom Antriebsmechanismus 30 auf den Antriebsmechanismus 18 gewechselt, sondern vielmehr in einer bestimmten Stellung der Scheibe 38 ein weiterer, nicht näher dargestellter Schalter betätigt. Diese Stellung der Scheibe 38 ist dabei bevorzugt derart gewählt, daß sich der Hinterlauf 13 vollständig am Boden befindet, so daß ohne die Gefahr eines Umfallens des mechanischen Hundes die Funktion Vorwärtsgehen ausgeführt werden kann. Die Verzögerung des Umstellens vom Antriebsmechanismus 30 auf den Antriebsmechanismus 18 erfolgt hier wiederum durch entsprechende elektrische Beschaltung des Bedienelementes mit den Antriebsmechanismen 18, 30 und den entsprechenden Schaltern.

Wie sich weiter aus Fig. 1 und 2 ergibt, unterscheiden sich die Befestigungen der Hinterläufe 12 und 13 entsprechend der zusätzlichen Funktion des Hinterlaufes 13 grundlegend voneinander. Während, wie in Fig. 2 zu sehen, der Hinterlauf 12 um die Achse 16 drehbar mittels einer Schraube 114 angeschraubt ist, besitzt der Hinterlauf 13 zwei Drehachsen 16 und 28. Um dem Hinterlauf 13 einen drehbaren Freiheitsgrad sowohl um die Achse 16 als auch um die Achse 28 zu gewähren, muß der zweite Hebel 84 entsprechend ausgebildet sein. Dieser greift, wie aus Fig. 1 ersichtlich, hufeinsenförmig um den Drehpunkt 14 und bildet an dem offenen Ende des Hufeisens die zusätzliche Drehachse 28.

Die beiden Antriebsmechanismen 18 und 30 sind in dem Gehäuse 32 starr und relativ zueinander unbeweglich angeordnet. Der zweite Antriebsmechanismus 30 wird dabei beispielsweise mit einer Schraube 104 an einem Schalenteil des Torsos 32 festgeschraubt.

Unter Bezugnahme auf Fig. 3 wird nachfolgend der erste Antriebsmechanismus 18 näher erläutert. Der Motor 24 treibt über ein in Fig. 3 nicht zu sehendes Getriebe wahlweise entweder die erste Antriebsachse 22 mit Drehpunkt 14 oder die zweite Antriebsachse 52 an. Beabstandet von der ersten Antriebsachse 22 ist der exzentrische Drehpunkt 78 vorgesehen, welcher, wie aus Fig. 1 ersichtlich, ent-sprechend mit einem Vorderlauf 10, 11 zusammenwirkt. An der zweiten Antriebsachse 42 ist ein scheibenförmiges Betätigungsmittel 54 mit Erhebungen 64 angeordnet. Bei der Drehung der Scheibe 54 kommen die Erhebungen 64 nacheinander in Eingriff mit einem Ende 66 des Hebels 56 und betätigen diesen ent-sprechend. Der Kopfhebel 56 betätigt seinerseits die Zunge 58 und einen in Fig. 3 nicht näher dargestellten Blasebalg. Über einen Kopfträger 116 ist eine Verbindung zwischen dem in Fig. 3 nicht dargestellten Kopfteil 62 und dem ersten Antriebsmechanismus 18 hergestellt.

Die aus Fig. 4 und 5 ersichtliche erste Getriebeeinheit 20 umfaßt mehrere Zahnräder 118 und entsprechende verschiedene Wellen 119 sowie die erste Antriebswelle 22 (Fig. 5) und die zweite Antriebswelle 52 (Fig. 4). Auf einer Welle 68 ist ein Zahnrad 70 axial verschiebbar und von einer Feder 72 mit Kraft beaufschlagt angeordnet. In den Fig. 4 und 5 sind jeweils die obere bzw. die untere Position des verschiebbaren Zahnrades 70 dargestellt. Wie sich aus Fig. 4 ergibt, überträgt dabei das Zahnrad 70 in der oberen Position eine Antriebskraft auf die zweite Antriebswelle 52, so daß das Betätigungsmittel 54 angetrieben wird und den Hebel 56 an seinem Ende 66 betätigt, wodurch eine Betätigung der Zunge 58 und des Blasebalgs 60 (Fig. 1) erfolgt. Verschiebt sich dagegen, wie in Fig. 5 dargestellt, das axial bewegliche Zahnrad 70 nach unten, so überträgt es eine Antriebskraft auf die erste Antriebswelle 22 und treibt über Zapfen an den exzentrischen Drehpunkten entsprechend die Vorderläufe 10 und 11 (Fig. 1, 2) zur Ausführung einer Vorwärtsgehope-ration an. Durch Verschieben des Zahnrades 70 wird somit während der Funktion des vorwärtsgehenden Hundes abwechselnd das Vorwärtsgehen oder das Bellen ausgeführt. Eine zusätzliche Ansteuerung des Elektromotors 24 oder gar eine Drehzahlumkehr o.ä. sind nicht erforderlich.

Fig. 6 zeigt den zweiten Antriebsmechanismus 30 mit darum herum angeordnetem Wassersystem, bestehend aus Flüssigkeitsbehälter 88, Flüssigkeitsschlauch 90 und Wasserpumpe 94 mit Kolben 102. Die zweite Antriebseinheit 30 weist ferner eine in Fig. 6 nicht näher dargestellte Getriebeeinheit 34 auf. Diese wird später unter Bezugnahme auf Fig. 5 näher erläutert.

Ferner umfaßt der zweite Antriebsmechanismus 30 eine Scheibe 38, welche über eine in Fig. 6 nicht zu sehende Nockenkurve, über einen Nocken 42 eines Ausgleichshebels 44 und über einen zweiten Nocken 49 an einem Hebel 50 die seitliche Verschwenkbewegung des Hinterlaufes 13 um die Drehachse 28 ausführt. In Fig. 6 ist der Hinterlauf 13 nur angedeutet und nicht ausführlich dargestellt.

Die Aktion des seitlichen Ausschwenkens des Hinterlaufes 13 durch die Scheibe 38 ist in den Fig. 7a bis 7I mittels zwölf unterschiedlicher Positionen der Scheibe 38 dargestellt. Die Scheibe 38 weist hierbei eine Nockenkurve 40 auf, in die ein erster Nocken 42 eines Ausgleichhebels 44 greift. Der Ausgleichshebel 44 ist dabei an einem Drehpunkt 46 schwenkbar gelagert. Ferner weist der Hebel 44 eine zweite Nockenkurve 48 auf, in die ein Nocken 49 eines weiteren Hebels 50 greift. Dieser Hebel 50 wirkt seinerseits am zusätzlichen Drehpunkt 26 des Hinterlaufes 13 auf letzteren ein, d.h. bei Drehung des Hebels 50 verschwenkt sich der Hinterlauf 13 am Drehpunkt 26 um die Drehachse 28. in den Fig. 7a bis 7 Isteht die Drehachse 28 am Drehpunkt 26 senkrecht zur Zeichenebene. Ferner ist zur deutlicheren Darstellung des Bewegungsablaufes auf eine zeichnerische Wiedergabe des Hinterlaufes 13 verzichtet.

Bei Drehung der Scheibe 38 zwingt die Nockenkurve 50 über den ersten Nocken 42 den Ausgleichshebel 44 dazu, sich ausgehend von Position 1 von Fig. 7a bis Position 6 von Fig. 7f nach oben zu bewegen. Diese Bewegung zwingt dem Hebel 50 über den Nocken 49 eine entsprechende Drehbewegung auf, so daß ein seitliches Ausschwenken des Hinterlaufes 13 erfolgt. In der Position 6 von Fig. 7f ist der Hinterlauf 13 schließlich vollständig ausgeschwenkt, und die Nockenkurve 40 ist derart ausgebildet, daß bei konstanter Weiterdrehung der Scheibe 38 der ausgeschwenkte Hinterlauf 13 für eine vorbestimmte Zeit in seiner seitlich abgestreckten Position verbleibt. Bei weiter fortgesetzter Drehung der Scheibe 38 führt dann der Lauf des Nockens 42 in der Nockenkurve 40 dazu, daß der Hinterlauf 13 wieder eingeschwenkt wird. Dies ist in den Fig. 7g bis 7l mit Positionen 7 bis 12 näher dargestellt. Der Ausgleichshebel 44 schwenkt um seinen Drehpunkt 46 wieder nach unten und dreht den Hebel 50 entsprechend. in der Position 12 von Fig. 7I ist der Hinterlauf 13 wieder vollständig eingeschwenkt. In dieser Position würde, wenn von einer Bedienungsperson wieder die Funktion Vorwärtsgehen angefordert wurde, von der Scheibe 38 ein nicht dargestellter Schalter betätigt, welcher den zweiten Antriebsmechanismus 30 ab- und den ersten Antriebsmechanismus 18 wieder einschaltet, so daß die Funktion des Vorwärtsgehens und abwechselnden Bellens wieder einsetzt.

Der zweite Antriebsmechanismus 30 betätigt wahlweise nicht nur die Scheibe 38 zum Ausschwenken des Hinterlaufes 13, sondern auch die Wasserpumpe 94. In einer Rückansicht des zweiten Antriebsmechanismus 30 ist ein Teil des Flüssigkeitsfördersystems von Fig. 8 zu erkennen. Der Kolben 102 der Flüssigkeitspumpe 94 wird dabei über eine Drehscheibe 126 und einen exzentrischen Drehpunkt 128 angetrieben. Die Drehbewegung der Scheibe 126 wird dabei in eine Hubbewegung des Kolbens 102 umgewandelt. Über eine Beilagscheibe 132 ist dabei das untere Ende des Kolbens 102 mit der Drehscheibe 126 exzentrisch verbunden.

Das Wassersystem umfaßt ferner ein Luftventil 122, welches mit einer Feder 124 versehen ist. Zusätzlich ist im Wassersystem ein Wasserventil 130 angeordnet.

Die wahlweise Ansteuerung der Wasserpumpe 94 oder der Scheibe 38 ist aus Fig. 9 näher ersichtlich. Diese zeigt die zweite Getriebeeinheit 34. Ein Motor 36 treibt über diverse Zahnräder und Wellen ein Zahnrad 98 auf einer Welle 96 an. Das Zahnrad 98 ist dabei axial entlang der Welle 96 verschiebbar ausgebildet und wird von einer Feder 100 mit Kraft beaufschlagt. Bei einer axialen Verschiebung des Zahnrades 98 werden entsprechend unterschiedliche Zahnräder vom Zahnrad 98 ergriffen, und so wird wahlweise die Antriebskraft des Elektromotors 36 entweder auf eine Antriebswelle der Drehscheibe 126 oder auf eine Antriebswelle der Scheibe 38 übertragen.

## Patentansprüche

1. Mechanische Tiernachbildung, insbesondere mechanischer Hund, mit Vorderläufen (10,11) und Hinterläufen (12,13), welche jeweils um einen ersten Drehpunkt (14) mit Drehachse (16) senkrecht zur Bewegungsrichtung der Tiernachbildung drehbar gelagert sind, wobei die Vorderläufe (10,11) von einem ersten Antriebsmechanismus (18) mit einer ersten Getriebeeinheit (20) mit erster Antriebsachse (22) angelenkt sind und wenigstens ein Hinterlauf (12,13) an einem zweiten Drehpunkt (26) drehbar gelagert ist, wobei die Drehachsen von erstem und zweitem Drehpunkt (16,28) dieses Hinterlaufes (12,13) um einen vorbestimmten Winkel zueinander verkippt sind und ein zweiter Antriebsmechanismus (30) vorgesehen ist, welcher wahlweise den Hinterlauf (12,13) um den zweiten Drehpunkt (26) bewegt,
**dadurch gekennzeichnet,**
daß erster und zweiter Antriebsmechanismus (18, 30) in einem Torso (32) der Tiernachbildung starr zueinander gelagert sind.

2. Tiernachbildung nach Anspruch 1, **dadurch gekennzeichnet**, daß der Winkel zwischen den beiden Drehachsen (16,28) 90° beträgt.

3. Tiernachbildung nach Anspruch 1 oder 2, **dadurch gekennzeichnet**, daß der erste Antriebsmechanismus (18) einen ersten Elektromotor (24) aufweist.

4. Tiernachbildung nach einem der vorhergehenden Ansprüche, **dadurch gekennzeichnet**, daß der zweite Antriebsmechanismus (30) für den Hinterlauf (12,13) mit:zweitem Drehpunkt (26) eine zweite Getriebeeinheit (34) unabhängig von der ersten Getriebeeinheit (20) zur Betätigung des Hinterlaufes (12,13) um den zweiten Drehpunkt (26) aufweist.

5. Tiernachbildung nach einem der vorhergehenden Ansprüche, **dadurch gekennzeichnet**, daß der zweite Antriebsmechanismus (30) als Antrieb einen zweiten Elektromotor (36) aufweist.

6. Tiernachbildung nach einem der vorhergehenden Ansprüche, **dadurch gekennzeichnet**, daß der zweite Antriebsmechanismus (30) eine von diesem drehend betätigte Scheibe (38) mit einer ersten Nockenkurve (40) aufweist, in die ein erster Nocken (42) eines Ausgleichshebels (44) greift, welcher an einem Drehpunkt (46) gelagert ist und eine zweite Nockenkurve (48) aufweist, in die ein zweiter Nocken eines Hebels (50) greift, welcher den Hinterlauf (12,13) am zweiten Drehpunkt (26) anlenkt, so daß der Hebel (50) bei Drehung der Scheibe (38) den Hinterlauf (12,13) um den zweiten Drehpunkt (26) um einen von der ersten Nockenkurve (40) vorbestimmten Winkel hin und her dreht.

7. Tiernachbildung nach einem der vorhergehenden Ansprüche, **dadurch gekennzeichnet**, daß in der ersten Getriebeeinheit (20) des ersten Antriebsmechanismus (18) eine zweite Antriebsachse (52) vorgesehen ist, an welcher ein Betätigungsmittel (54) befestigt ist und über einen Kopfhebel (56) einen drehbaren Unterkiefer, eine bewegliche Zunge (58) und/oder einen Blasebalg (60) an einem Kopfteil (62) betätigt.

8. Tiernachbildung nach Anspruch 7, **dadurch gekennzeichnet**, daß das Betätigungsmittel (54) eine Drehscheibe mit wenigstens einer Erhebung (64) ist, die mit einem Ende (66) des Kopfhebels (56) zusammenwirkt.

9. Tiernachbildung nach einem der vorhergehenden Ansprüche, **dadurch gekennzeichnet**, daß in der ersten Getriebeeinheit (20) des ersten Antriebsmechanismus (18) wenigtens eine axial in eine erste und eine zweite Position verschiebbare Welle mit wenigstens einem Zahnrad oder eine Welle (68) mit wenigstens einem axial in eine erste und eine zweite Position verschiebbaren Zahnrad (70) vorgesehen ist, wobei das jeweilige Zahnrad in der ersten Position eine Antriebskraft auf die erste Antriebsachse (22) und in der zweiten Position eine Antriebskraft auf die zweite Antriebsachse (52) überträgt.

10. Tiernachbildung nach Anspruch 9, **dadurch gekennzeichnet**, daß die Welle (68) bzw. das Zahrad (70) mit einer Feder (72) vorgespannt und gegen die Federkraft axial beweglich ist.

11. Tiernachbildung nach einem der vorhergehenden Ansprüche, **dadurch gekennzeichnet**, daß ein erster Schalter (74) vorgesehen ist, welcher automatisch den zweiten Antriebsmechanismus (30) nach Anforderung durch eine Bedienungsperson aktiviert und den ersten Antriebsmechanismus (18) deaktiviert.

12. Tiernachbildung nach Anspruch 11, **dadurch gekennzeichnet**, daß der erste Schalter (74) derart positioniert ist, daß er automatisch in einer Stellung der Vorderläufe (10,11) betätigbar ist, bei der der diagonal dem zu betätigenden Hinterlauf (13) mit zweitem Drehpunkt (26) gegenüberliegende Vorderlauf (10) bezüglich der ersten Antriebsachse (22) einen kürzeren vertikalen Abstand zum Boden hat als der andere Vorderlauf (11) und der andere Hinterlauf (12).

13. Tiernachbildung nach einem der vorhergehenden Ansprüche, **dadurch gekennzeichnet**, daß ein zweiter Schalter vorgesehen ist, welcher den zweiten Antriebsmechanismus (30) nach Anforderung durch eine Bedienungsperson automatisch deaktiviert und den ersten Antriebsmechanismus (18) aktiviert.

14. Tiernachbildung nach einem der vorhergehenden Ansprüche, **dadurch gekennzeichnet**, daß eine Bedienvorrichtung mit einem von einer Bedienungsperson betätigbaren Auswahlmittel vorgesehen ist, das eine Anforderung für eine Betätigung des ersten Antriebsmechanismus (18) oder des zweiten Antriebsmechanismus (30) an die mechanische Tiernachbildung weitergibt.

15. Tiernachbildung Anspruch 14, **dadurch gekennzeichnet**, daß das Auswahlmittel eine Anforderung der Bedienungsperson an einen ersten und einen zweiten Schalter weitergibt.

16. Tiernachbildung nach einem der Ansprüche 14 oder 15, **dadurch gekennzeichnet**, daß die Bedieneinrichtung mittels elektrischer Leitungen das Auswahlmittel mit den Schaltern verbindet.

17. Tiernachbildung nach einem der Ansprüche 14 bis 16, **dadurch gekennzeichnet**, daß das Auswahlmittel ein Schalter mit drei Schaltpositionen ist, wobei eine erste Schaltposition die mechanische Tiernachbildung deaktiviert, eine zweite Schaltposition eine Anforderung für die Betätigung des ersten Antriebsmechanismus und eine dritte Schaltposition eine Anforderung für die Betätigung des zweiten Antriebsmechanismus weitergibt.

18. Tiernachbildung nach einem der Ansprüche 14 bis 17, **dadurch gekennzeichnet**, daß die Bedienvorrichtung einen Energiespeicher zur Energieversorgung des ersten und zweiten Antriebsmechanismus umfaßt.

19. Tiernachbildung nach Anspruch 18, **dadurch gekennzeichnet**, daß der Energiespeicher wenigstens eine Batterie ist.

20. Tiernachbildung nach einem der Ansprüche 18 oder 19, **dadurch gekennzeichnet**, daß die Bedieneinrichtung mittels elektrischer Leitungen den Energiespeicher mit den Schaltern und den Antriebsmechanismen verbindet.

21. Tiernachbildung nach einem der vorhergehenden Ansprüche, **dadurch gekennzeichnet**, daß die Vorderläufe (10,11) an dem ersten Drehpunkt von der ersten Getriebeeinheit (20) exzentrisch zu einer ersten Antriebsachse (22) angelenkt sind und ferner an einem dritten Drehpunkt (76), welcher vom ersten Drehpunkt beabstandet ist, drehbar und in Richtung einer Längsachse der Vorderläufe (10,11) verschiebbar gelagert sind.

22. Tiernachbildung nach Anspruch 21, **dadurch gekennzeichnet**, daß jeweils am ersten exzentrischen Drehpunkt (78) eines jeden Vorderlaufes (10,11) ein erster Hebel (80) angeordnet ist, dessen anderes Ende (82) jeweils drehbar mit einem zweiten Hebel (84) verbunden ist, welcher am ersten Drehpunkt (14) eines jeweiligen Hinterlaufes (12,13) angeordnet ist.

23. Tiernachbildung nach Anspruch 22, **dadurch gekennzeichnet**, daß an einem der ersten Hebel (80) ein Betätigungsmittel (86) für einen ersten Schalter (74) derart vorgesehen ist, daß der Schalter (74) von dem Betätigungsmittel (86) betätgbar ist, wenn der Vorderlauf (10), welcher dem zu betätigenden Hinterlauf (13) mit zweitem Drehpunkt (26) diagonal gegenüberliegt, bezüglich der ersten Antriebsachse (22) einen kürzeren vertikalen Abstand zum Boden hat als der andere Vorderlauf (11) und der andere Hinterlauf (12).

24. Tiernachbildung nach einem der vorhergehenden Ansprüche, **dadurch gekennzeichnet**, daß ein Flüssigkeitsbehälter (88) und ein Flüssigkeitsschlauch (90) vom Behälter (88) zu einem Heck (92) der Tiernachbildung vorgesehen sind, wobei eine vom zweiten Antriebsmechanismus (30) wahlweise antreibbare Pumpe (94) Flüssigkeit vom Behälter (88) zum Heck (92) fördert, wo die Flüssigkeit durch eine Öffnung an einem Flüssigkeitsschlauchende austritt.

25. Tiernachbildung nach einem der vorhergehenden Ansprüche, **dadurch gekennzeichnet**, daß in dem zweiten Antriebsmechanismus (30) eine zweite Getriebeeinheit (34) mit einer axial in eine erste und eine zweite Position verschiebbaren Welle mit wenigstens einem Zahnrad oder eine Welle (96) mit wenigstens einem axial in eine erste und eine zweite Position verschiebbaren Zahnrad (98) vorgesehen ist, wobei das jeweilige Zahnrad (98) in der ersten Position eine Antriebskraft auf die Scheibe (38) mit erster Nockenkurve (40) und in der zweiten Position eine Antriebskraft auf einen Kolben (102) der Flüssigkeitspumpe (94) überträgt.

26. Tiernachbildung nach Anspruch 25, **dadurch gekennzeichnet**, daß die Welle oder das Zahnrad (98) mit einer Feder (100) vorgespannt und gegen die Federkraft axial beweglich sind.

27. Tiernachbildung nach einem der vorhergehenden Ansprüche, **dadurch gekennzeichnet**, daß zwischen einer Bedienenrichtung und den Antriebsmechanismen (18,30) Schalter vorgesehen sind, die über ein Auswahlmittel mit einem Energiespeicher derart elektrisch verbunden sind, daß zwei bistabile Zustände für die wechselweise Aktivierung bzw. Deaktivierung der Antriebsmechanismen derart ausgebildet sind, daß nach Auswahl am Auswahlmittel durch Schalterbetätigung ein Antriebsmechanismus aktiviert und der ent-sprechend andere Antriebsmechanismus deaktiviert ist und dieser Zustand so lange stabil aufrechterhalten bleibt, bis nach einer erneuten Auswahl am Auswahlmittel eine Schalterbetätigung erfolgt.

## Claims

1. Mechanical animal model, particularly mechanical dog, with forelegs (10, 11) and hind legs (12, 13), each mounted rotatable about a first rotation point (14) with rotation axis (16) perpendicular to the movement direction of the animal model, whereby the forelegs (10, 11) are linked by a first drive mechanism (18) to a first gearbox unit (20) with a first drive axis (22) and at least one hind leg (12, 13) is mounted rotatable about a second rotation point (26), whereby the rotation axes of the first and second rotation point (16, 28) of this hind leg (12, 13) are tilted by a predetermined angle to each other and a second drive mechanism (30) is provided, which moves the hind leg (12, 13) as desired about the second rotation point (26), **characterised in that** first and second drive mechanisms (18, 30) are mounted rigidly with respect to each other in a torso (32) of the animal model.

2. Animal model according to Claim 1, **characterised in that** the angle between the two rotation axes (16, 28) is 90°.

3. Animal model according to Claim 1 or 2, **characterised in that** the first drive mechanism (18) has a first electric motor (24).

4. Animal model according to one of the previous claims, **characterised in that** the second drive mechanism (30) for the hind leg (12, 13) with second rotation axis (26) has a second gearbox unit (34) independent of the first gearbox unit (20) for actuation of the hind leg (12, 13) about the second rotation point (26).

5. Animal model according to one of the previous claims, **characterised in that** the second drive mechanism (30) has a second electric motor (36) as drive.

6. Animal model according to one of the previous claims, **characterised in that** the second drive mechanism (30) has a disk (38) rotationally actuated by it with a first cam curve (40) in which a first cam follower (42) of a compensating lever (44) engages, which is pivoted about a rotation point (46) and has a second cam curve (48), in which engages a second cam follower of a lever (50) which pivots the hind leg (12, 13) about the second rotation point (26), so that on rotation of the disk (38) the lever (50) rotates the hind leg (12, 13) back and forth about the second rotation point (26) by an angle predetermined by the first cam curve (40).

7. Animal model according to one of the previous claims, **characterised in that** in the first gearbox unit (20) of the first drive mechanism (18), a second drive axis (52) is provided to which an actuation means (54) is attached and by means of a head lever (56) actuates a rotatable lower jaw, a movable tongue (58) and/or a bellows (60) in a head section (62).

8. Animal model according to Claim 7, **characterised in that** the actuation means (54) is a rotary disk having at least one elevation (64) which interacts with the end (66) of the head lever (56).

9. Animal model according to one of the previous claims, **characterised in that** in the first gearbox unit (20) of the first drive mechanism (18) is provided at least one shaft movable axially into a first and a second position with at least one gear wheel or a shaft (68) with at least one gear wheel (70) movable axially into a first and a second position, whereby the respective gear wheel transmits in the first position a drive force to the first drive axis (22) and in the second position a drive force to the second drive axis (52).

10. Animal model according to Claim 9, **characterised in that** the shaft (68) or the gear wheel (70) is pre-tensioned with a spring (72) and is axially movable against the spring force.

11. Animal model according to one of the previous claims, **characterised in that** a first switch (74) is provided which automatically activates the second drive mechanism (30) on demand by an operating person and deactivates the first drive mechanism (18).

12. Animal model according to Claim 11, **characterised in that** the first switch (74) is positioned so that it can be automatically actuated in a position of the forelegs (10, 11) where the foreleg (10) diagonal to the actuating hind leg (13) with second rotation point (26) has in relation to the first drive axis (22) a shorter vertical distance from the floor than the other foreleg (11) and the other hind leg (12).

13. Animal model according to one of the previous claims, **characterised in that** a second switch is provided which automatically deactivates the second drive mechanism (30) on demand by an operating person and activates the first drive mechanism (18).

14. Animal model according to one of the previous claims, **characterised in that** an operating device is provided with a selection means capable of actuation by an operating person, which passes on a demand for actuation of the first drive mechanism (18) or the second drive mechanism (30) to the mechanical animal model.

15. Animal model according to Claim 14, **characterised in that** the selection means passes on a demand by the operating person to a first and a second switch.

16. Animal model according to one of the claims 14 or 15, **characterised in that** the operating device links the selection means to the switches by means of electrical conductors.

17. Animal model according to one of the claims 14 to 16, **characterised in that** the selection means is a switch with three switching positions, whereby a first switching position deactivates the mechanical animal model, a second switching position passes on a demand for activation of the first drive mechanism and a third switching position passes on a demand for actuation of the second drive mechanism.

18. Animal model according to one of the claims 14 to 17, **characterised in that** the operating device includes an energy store for supplying energy for the first and second drive mechanisms.

19. Animal model according to Claim 18, **characterised in that** the energy store is at least one battery.

20. Animal model according to one of the claims 18 or 19, **characterised in that** the operating device links the energy store with the switches and the drive mechanisms by means of electrical conductors.

21. Animal model according to one of the previous claims, **characterised in that** the forelegs (10, 11) are pivoted at the first rotation point by the first gearbox unit (20) eccentrically to a first drive axis (22) and, furthermore mounted both rotatably at a third rotation point (76) separated from the first rotation point and slidably in the direction of a longitudinal axis of the forelegs (10, 11).

22. Animal model according to Claim 21, **characterised in that** a first lever (80) is arranged at the first eccentric rotation point (78) of each foreleg (10, 11), its other end (82) being rotatably connected to a second lever (84) arranged at the first rotation point (14) of each hind leg (12, 13).

23. Animal model according to Claim 22, **characterised in that** on one of the first levers (80) is provided an actuation means (86) for a first switch (74) such that the switch (74) is actuatable by the actuation means (86) if the foreleg (10) diagonally opposite to the hind leg (13) to be actuated with second rotation point (26) has a shorter vertical separation from the floor in relation to the first drive axis (22) than the other foreleg (11) and the other hind leg (12).

24. Animal model according to one of the previous claims, **characterised in that** a liquid container (88) and a liquid hose (90) from the container (88) to a rear (92) of the animal model are provided, whereby a pump (94) optionally driven by the second drive mechanism (30) passes liquid from the container (88) to the rear (92), where the liquid emerges through an opening in a liquid hose end.

25. Animal model according to one of the previous claims, **characterised in that** in the second drive mechanism (30) a second gearbox unit (34) with a shaft slidable axially to a first and a second position with at least one gear wheel or a shaft (96) with at least one gear wheel (98) slidable axially into a first and a second position is provided, whereby the respective gear wheel (98) transmits in the first position a drive force to the disk (38) with first cam curve (40) and in the second position a drive force to a piston (102) of the liquid pump (94).

26. Animal model according to Claim 25, **characterised in that** the shaft or the gear wheel (98) are pre-tensioned with a spring (100) and axially movable against the spring force.

27. Animal model according to one of the previous claims, **characterised in that** between an operating device and the drive mechanisms (18, 30) switches are provided that are electrically linked via a selection means to an energy store such that two bistable conditions for the alternating activation or deactivation of the drive mechanisms are so formed that after selection with the selection means by switch actuation, a drive mechanism is activated and the corresponding other drive mechanism is deactivated and this condition remains stably sustained until, following a renewed selection on the selection means, a switch actuation takes place.

## Revendications

1. Modèle mécanique d'un animal, en particulier chien mécanique, comportant des pattes de devant (10, 11) et des pattes de derrière (12, 13) qui sont montées en rotation chacune autour d'un premier point de rotation (14) dont l'axe de rotation (16) est perpendiculaire à la direction de déplacement du modèle mécanique, dans lequel les pattes de devant (10, 11) sont reliées en articulation par un premier mécanisme d'entraînement (18) à une première unité de transmission (20) avec un premier axe d'entraînement (22), et au moins une patte de derrière (12, 13) est montée en rotation sur un second point de rotation (26), les axes de rotation du premier et du second point de rotation (16, 28) de cette patte de derrière (12, 13) étant basculés d'un angle prédéterminé l'un par rapport à l'autre, et dans lequel est prévu un second mécanisme d'entraînement (30) qui déplace au choix la patte de derrière (12, 13) autour du second point de rotation (26), **caractérisé en ce que** le premier et le second mécanisme d'entraînement (18, 30) sont montés rigidement l'un par rapport à l'autre dans un tronc (32) du modèle mécanique.

2. Modèle mécanique selon la revendication 1, **caractérisé en ce que** l'angle entre les deux axes de rotation (16, 28) est de 90°.

3. Modèle mécanique selon l'une ou l'autre des revendications 1 et 2, **caractérisé en ce que** le premier mécanisme d'entraînement (18) comprend un premier moteur électrique (24).

4. Modèle mécanique selon l'une quelconque des revendications précédentes, **caractérisé en ce que** le second mécanisme d'entraînement (30) pour la patte de derrière (12, 13) avec le second point de rotation (26) comprend une seconde unité de transmission (34) indépendante de la première unité de transmission (20) pour actionner la patte de derrière (12, 13) autour du second point de rotation (26).

5. Modèle mécanique selon l'une quelconque des revendications précédentes, **caractérisé en ce que** le second mécanisme d'entraînement (30) comprend en tant organe menant un second moteur électrique (36).

6. Modèle mécanique selon l'une quelconque des revendications précédentes, **caractérisé en ce que** le second mécanisme d'entraînement (30) comprend un disque (38) actionné en rotation par celui-ci et présentant une première courbe à came (40) dans laquelle s'engage une première came (42) d'un levier de compensation (44) qui est monté sur un point de rotation (46) et comprend une seconde courbe à came (48) dans laquelle s'engage une seconde came d'un levier (50) qui relie en articulation la patte de derrière (12, 13) au second point de rotation (26), de sorte que lors d'une rotation du disque (38) le levier (50) fait tourner en va-et-vient la patte de derrière (12, 13) autour du second point de rotation (26) d'un angle prédéterminé par la première courbe à came (40).

7. Modèle mécanique selon l'une quelconque des revendications précédentes, **caractérisé en ce que** dans la première unité de transmission (20) du premier mécanisme d'entraînement (18) est prévu un second axe d'entraînement (52) sur lequel est fixé un moyen d'actionnement (54) qui actionne via un levier de tête (56) une mâchoire inférieure en rotation, une langue mobile (58) et/ou un soufflet (60) sur une partie de tête (62).

8. Modèle mécanique selon la revendication 7, **caractérisé en ce que** le moyen d'actionnement (54) est un disque tournant comportant au moins une bosse (64) qui coopère avec une extrémité (66) du levier de tête (56).

9. Modèle mécanique selon l'une quelconque des revendications précédentes, **caractérisé en ce qu**'il est prévu dans la première unité de transmission (20) du premier mécanisme d'entraînement (18) au moins une arbre axialement mobile jusque dans une première et dans une seconde position et comprenant au moins une roue dentée, ou bien un arbre (68) comprenant au moins une roue dentée (70) axialement mobile jusque dans une première et dans une seconde position, la roue dentée respective transmettant dans la première position une force d'entraînement sur le premier axe d'entraînement (22) et dans la seconde position une force d'entraînement sur le second axe d'entraînement (52).

10. Modèle mécanique selon la revendication 9, **caractérisé en ce que** l'arbre (68) ou la roue dentée (70) est mis(e) sous précontrainte par un ressort (72) et est mobile axialement à l'encontre de la force du ressort.

11. Modèle mécanique selon l'une quelconque des revendications précédentes, **caractérisé en ce qu**'il est prévu un premier commutateur (74) qui, sur ordre d'un opérateur, active automatiquement le second mécanisme d'entraînement (30) et désactive le premier mécanisme d'entraînement (18).

12. Modèle mécanique selon la revendication 11, **caractérisé en ce que** le premier commutateur (74) est positionné de manière à pouvoir être automatiquement actionné dans une position des pattes de devant (10, 11) dans laquelle la patte de devant (10) diamétralement opposée à la patte de derrière à actionner (13) avec un second point de rotation (26) présente par rapport au premier axe d'entraînement (22) une distance verticale vis-à-vis du sol plus courte que l'autre patte de devant (11) et que l'autre patte de derrière (12).

13. Modèle mécanique selon l'une quelconque des revendications précédentes, **caractérisé en ce qu**'il est prévu un second commutateur qui, sur ordre d'un opérateur, désactive automatiquement le second mécanisme d'entraînement (30) et active le premier mécanisme d'entraînement (18).

14. Modèle mécanique selon l'une quelconque des revendications précédentes, **caractérisé en ce qu**'il est prévu un dispositif de manipulation comportant un moyen de sélection à actionner par un opérateur, ledit moyen transmettant au modèle mécanique un ordre pour un actionnement du premier mécanisme d'entraînement (18) ou du second mécanisme d'entraînement(30).

15. Modèle mécanique selon la revendication 14, **caractérisé en ce que** le moyen de sélection transmet un ordre de l'opérateur à un premier et à un second commutateur.

16. Modèle mécanique selon l'une ou l'autre des revendications 14 et 15, **caractérisé en ce que** le dispositif de manipulation relie le moyen de sélection aux commutateurs via des lignes électriques.

17. Modèle mécanique selon l'une quelconque des revendications 14 à 16, **caractérisé en ce que** le moyen de sélection est un commutateur à trois positions de commutation, une première position de commutation désactivant le modèle mécanique, une seconde position de commutation transmettant un ordre pour l'actionnement du premier mécanisme d'entraînement, et une troisième position de commutation transmettant un ordre pour l'actionnement du second mécanisme d'entraînement.

18. Modèle mécanique selon l'une quelconque des revendications 14 à 17, **caractérisé en ce que** le dispositif de manipulation comprend un accumulateur d'énergie pour l'alimentation en énergie du premier et du second mécanisme d'entraînement.

19. Modèle mécanique selon la revendication 18, **caractérisé en ce que** l'accumulateur d'énergie est au moins une pile ou une batterie.

20. Modèle mécanique selon l'une ou l'autre des revendications 18 et 19, **caractérisé en ce que** le dispositif de manipulation relie l'accumulateur d'énergie aux commutateurs et aux mécanismes d'entraînement au moyen de lignes électriques.

21. Modèle mécanique selon l'une quelconque des revendications précédentes, **caractérisé en ce que** les pattes de devant (10, 11) sont reliées en articulation au premier point de rotation de la première unité de transmission (20) de façon excentrée par rapport à un premier axe d'entraînement (22), et sont en outre montées en rotation au niveau d'un troisième point de rotation (76) distant du premier point de rotation et en translation en direction d'un axe longitudinal des pattes de devant (10, 11).

22. Modèle mécanique selon la revendication 21, **caractérisé en ce que** sur le premier point de rotation excentrique (78) de chaque patte de devant (10, 11) est prévu un premier levier (80) dont l'autre extrémité (82) est reliée en rotation à un second levier respectif (84) qui est agencé sur un premier point de rotation (14) de chaque patte de derrière (12, 13).

23. Modèle mécanique selon la revendication 22, **caractérisé en ce que** sur l'un des premiers leviers (80) est prévu un moyen d'actionnement (86) pour un premier commutateur (74), de telle sorte que le commutateur (74) peut être actionné par le moyen d'actionnement (86) lorsque la patte de devant (10) diamétralement opposée à la patte de derrière à actionner (13) avec le second point de rotation (26) présente par rapport au premier axe d'entraînement (22) une distance verticale vis-à-vis du sol plus courte que l'autre patte de devant (11) et que l'autre patte de derrière (12).

24. Modèle mécanique selon l'une quelconque des revendications précédentes, **caractérisé en ce qu**'il est prévu un récipient à liquide (88) et un tuyau à liquide (90) depuis le récipient (88) jusqu'à une partie de derrière (92) du modèle mécanique, une pompe (84) susceptible d'être entraînée au choix par le second mécanisme d'entraînement (30) refoulant du liquide depuis le récipient (88) jusqu'à la partie de derrière (92), où le liquide sorte à travers une ouverture à une extrémité du tuyau à liquide.

25. Modèle mécanique selon l'une quelconque des revendications précédentes, **caractérisé en ce qu**'il est prévu dans le second mécanisme d'entraînement (30) une seconde unité de transmission (34) comportant un arbre axialement mobile jusque dans une première et dans une seconde position et comprenant au moins une roue dentée, ou bien un arbre (96) comprenant au moins une roue dentée (98) axialement mobile jusque dans une première et dans une seconde position, la roue dentée respective (98) transmettant dans la première position une force d'entraînement sur le disque (38) comportant une première courbe à came (40) et dans la seconde position une force d'entraînement sur un piston (102) de la pompe à liquide (94).

26. Modèle mécanique selon la revendication 25, **caractérisé en ce que** l'arbre ou la roue dentée (98) est mis(e) sous précontrainte par un ressort (100) et est mobile axialement à l'encontre la force du ressort.

27. Modèle mécanique selon l'une quelconque des revendications précédentes, **caractérisé en ce qu**'entre un dispositif de manipulation et les mécaniques d'entraînement (18, 30) sont prévus des commutateurs qui sont reliés électriquement à un accumulateur d'énergie via un moyen de sélection, de telle sorte que l'on obtient deux états bistables pour l'activation ou la désactivation alternantes des mécanismes d'entraînement, de telle sorte qu'après sélection par le moyen de sélection un mécanisme d'entraînement est activé par un actionnement du commutateur et l'autre mécanisme d'entraînement est en correspondance désactivé, et cet état est maintenu stable aussi longtemps qu'après une nouvelle sélection par le moyen de sélection un actionnement du commutateur a lieu.
